# FASCICULE DE BREVET EUROPEEN

(11) **EP 4 379 475 B1**
(45) Date de publication et mention de la délivrance du brevet: **17.06.2026**
(21) Numéro de dépôt: 22210930.8
(22) Date de dépôt: 01.12.2022
(51) Int. Cl.: G04B 5/24, G04B 11/02

(54) **DISPOSITIF DE REMONTAGE, NOTAMMENT D'UN BARILLET D' HORLOGERIE, MUNI D'UN ROUAGE DE REMONTAGE DEBRAYABLE**
AUFZUGSVORRICHTUNG, INSBESONDERE FÜR EINEN UHRZYLINDER, MIT EINER LÖSBAREN AUFZUGSSICHERUNG
WINDING DEVICE, IN PARTICULAR FOR A TIMEPIECE BARREL, PROVIDED WITH A DISENGAGEABLE WINDING GEAR

(43) Date de publication de la demande: 05.06.2024
(73) Titulaire: Nivarox-FAR S.A., 2400 Le Locle (CH)
(72) Inventeur: CUSIN, Pierre, 1423 Villars-Burquin (CH); JEANNERET, Laurent, 25130 Villers-le-Lac (FR)
(74) Mandataire: ICB SA

(56) Documents cités:
- CH-A- 264 966
- DE-A1- 2 302 885

## Description

### Domaine technique de l'invention

L'invention se rapporte à un dispositif de remontage, notamment d'un barillet d'horlogerie, muni d'un rouage de remontage débrayable.

L'invention se rapporte également à un mouvement d'horlogerie comportant un tel dispositif de remontage.

### Arrière-plan technologique

La plupart des montres mécaniques actuelles à remontage automatique comportent en général une masse oscillante entraînant un rouage par gravité, dont la rotation permet d'armer une lame-ressort, le ressort de barillet, enroulé dans un tambour autour d'un axe, par entraînement dudit axe. La rotation est généralement forcée dans un seul sens, et est empêchée de revenir en arrière par un cliquet.

Cependant, lorsque le ressort est complétement armé, il faut éviter un sur-armage susceptible de provoquer une casse du ressort, ou un rebat de l'oscillateur, durant lequel l'amplitude d'oscillation augmentant au point que le balancier vient en butée contre les cornes de l'ancre, et provoque une dérive de marche due au rebond du balancier contre ces butées.

Pour éviter ces risques, de tels barillets possèdent en général un système de limitation de l'armage du ressort de barillet.

Cette limitation s'opère en général par glissement de la dernière lame externe du ressort contre la paroi interne du tambour. Lorsque le ressort est complétement armé et enroulé autour de l'arbre de remontage du barillet, la dernière spire enroulée appuie contre la paroi externe du tambour.

Ainsi, lorsque le couple d'armage dépasse le couple de frottement contre la paroi de la dernière spire, cette dernière se met à glisser. Pour éviter un glissement incontrôlé, des encoches permettent à l'extrémité de la lame d'interrompre son glissement, dès que le couple d'armage a suffisamment baissé.

Néanmoins, l'inconvénient d'un tel système réside dans le processus de glissement-frottement de la dernière spire à l'intérieur du tambour. En effet, lorsque le mécanisme à entraîner requiert un couple important, les efforts d'appui et le frottement de la lame du ressort contre la paroi sont accentués, ce qui conduit à de l'usure et une dégradation des performances du barillet, même en présence de graisse, qui se retrouve évacuée hors de la piste de frottement après un certain temps.

En outre, au sein d'un barillet automatique, il est nécessaire de répondre à des critères contradictoires pour maximiser le rendement, tels des frottements réduits entre les spires, et des frottements importants entre le ressort et le tambour pour garantir un bon couple d'armage.

Il faut encore éviter les détériorations sur le tambour, telles que l'arrachement du revêtement, la formation de cambouis, l'usure des parois sous la pression de la lame du ressort complètement armée.

Le document CH264966A décrit un dispositif pour limiter la tension du ressort de barillet d'une pièce d'horlogerie à remontage automatique.

### Résumé de l'invention

Le but de la présente invention est de pallier tout ou partie des inconvénients cités précédemment en proposant un dispositif de remontage muni d'un système de limitation de l'armage d'un ressort, qui se substitue à un système basé sur le glissement d'une lame contre des encoches d'une paroi interne du tambour.

A cet effet, l'invention se rapporte à un dispositif de remontage, notamment d'un barillet d'horlogerie doté d'un ressort, comprenant un rochet monté sur un arbre de remontage rotatif, l'arbre de remontage rotatif étant par exemple un arbre de remontage du barillet dont la rotation arme le barillet, et un rouage de remontage engrenant avec le rochet, la rotation du rouage de remontage entrainant la rotation du rochet et celui de l'arbre de remontage rotatif par application d'un couple sur le rochet, le rouage de remontage étant mobile entre une position embrayée dans laquelle il entraîne le rochet et une position débrayée dans laquelle il n'entraîne pas le rochet.

L'invention est remarquable en ce que le rouage de remontage est monté sur un ressort exerçant une force de rappel sur le rouage de remontage pour le maintenir dans la position embrayée.

Ainsi, en déplaçant le rouage de remontage dans la position débrayée, le rochet n'est plus entraîné par le rouage de remontage, car ce dernier n'est plus entraîné. Par exemple, lorsque le couple appliqué sur le rochet est trop élevé, en particulier quand le barillet est complétement armé, le rouage de remontage se déplace et ne transmet plus le couple de rotation au rochet, de sorte que le rochet ne tourne plus.

Grâce à l'invention, on évite les risques d'usure prématurée du barillet, car le dispositif de limitation est agencé en amont et à l'extérieure du barillet. De plus, on évite d'utiliser les dispositifs de limitation de l'armage classiques, basés sur un frottement du ressort à l'intérieur du barillet.

Selon une forme de réalisation particulière de l'invention, le rochet comprend une première denture périphérique coopérant avec une deuxième denture du rouage de remontage, lorsque le couple appliqué sur le rochet est sensiblement inférieur à une valeur seuil.

Selon une forme de réalisation particulière de l'invention, le rouage de remontage se déplace dans la position débrayée, lorsque le couple appliqué sur le rochet excède sensiblement une valeur seuil, en particulier lorsque le barillet est complètement armé.

Selon l'invention, le rouage de remontage engrène avec un mobile d'actionnement du remontage, lorsqu'il est en position embrayée, et n'engrène pas avec le mobile d'actionnement du remontage, lorsqu'il est en position débrayée.

Selon une forme de réalisation particulière de l'invention, le rouage de remontage est agencé à côté du rochet, et s'étend de préférence dans le même plan que le rochet en position embrayée.

Selon une forme de réalisation particulière de l'invention, le rouage de remontage effectue un déplacement latéral entre la position embrayée et la position débrayée.

Selon une forme de réalisation particulière de l'invention, le rouage de remontage effectue un mouvement rotatif pour passer de la position embrayée à la position débrayée et réciproquement.

Selon l'invention, le ressort comprend un guidage flexible formant un pivot virtuel, le rouage de remontage étant suspendu par le guidage flexible, le guidage flexible exerçant une force de rappel radiale sur le rouage de remontage en direction du mobile d'actionnement.

Selon une forme de réalisation particulière de l'invention, le guidage flexible est muni de deux lames flexibles décroisées et un élément mobile rigide supportant le rouage de remontage, les deux lames flexibles décroisées reliant l'élément mobile rigide à un support immobile du dispositif de remontage.

Selon une forme de réalisation particulière de l'invention, le rochet est monté solidaire sur le barillet, l'arbre de remontage rotatif étant l'arbre de remontage du barillet permettant d'armer le ressort du barillet.

L'invention se rapporte également à un mouvement horloger comprenant un barillet, le mouvement horloger comportant un tel dispositif de remontage du barillet.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un dispositif de remontage selon un mode de réalisation de l'invention, en position embrayée,
- la figure 2 représente schématiquement une vue de dessus du dispositif de remontage selon le mode de réalisation de l'invention de la figure 1, en cours de remontage du barillet, et
- la figure 3 représente schématiquement une vue de dessus du dispositif de remontage selon le mode de réalisation de l'invention de la figure 1, en position débrayée, notamment lorsque le ressort du barillet est complètement armé.

### Description détaillée de l'invention

Les figures 1 à 3 représentent un mode de réalisation d'un dispositif de remontage 1, ici d'un barillet 2 d'horlogerie, selon l'invention.

Le dispositif de remontage 1 du barillet 2 comprend un rochet 3 et un rouage de remontage 4. Le rouage de remontage 4 engrène avec le rochet 3, de sorte que lorsque le rouage de remontage 4 est mis en rotation dans un premier sens, le rochet 3 est entraîné en rotation dans un deuxième sens inverse du premier sens.

Le rochet 3 est monté solidaire sur un arbre de remontage, l'arbre de remontage permettant le remontage du barillet 2. L'arbre de remontage est de préférence cylindrique.

Dans l'exemple, l'arbre de remontage est l'arbre de remontage du barillet 2, le rochet 3 étant agencé sur le barillet 2. Le rochet 3 comprend un moyeu 7 monté solidaire sur l'arbre de remontage.

Dans une variante, non représentée sur les figures, l'arbre de remontage n'est pas monté sur le barillet, l'arbre de remontage comprenant un pignon engrenant avec un mobile entrainant l'arbre de remontage du barillet pour armer le ressort, si le rochet n'est pas monté sur le barillet.

Le rouage de remontage 4 est agencé à côté du rochet 3, et s'étend de préférence dans le même plan que le rochet 3.

Le rochet 3 comprend une première denture 11 externe répartie autour du rochet 3. La première denture 11 coopère avec une deuxième denture 12 agencée sur le rouage de remontage 4. Le rouage de remontage 4 comprend un pignon muni de la deuxième denture 12 agencée à sa périphérie.

Le barillet 2 comporte un ressort spiral (non représenté sur les figures), agencé à l'intérieur du barillet 2, qui doit être armé, soit par un système de remontage automatique, soit par un système de remontage manuel.

A cette fin, le dispositif de remontage 1 comprend en outre un système de rouages 13, par exemple entraîné par une masse de remontage automatique (non représentée sur les figures) du mouvement d'horlogerie. Le système de rouages 13 peut aussi être entraîné par une tige de remontoir (non représentée sur les figures) actionnable au moyen d'une couronne, dans la cas d'un remontage manuel.

Un mobile d'actionnement 21 du remontage du système de rouages 13 comprend une troisième denture 14 engrenant avec la deuxième denture 12 du rouage de remontage 4. Ainsi, en actionnant le système de rouages 13, on applique un couple sur le rochet 3, qui le transmet au moins en partie à l'arbre de remontage par l'intermédiaire du rouage de remontage 4 entraîné par le mobile d'actionnement 21, et par l'intermédiaire du rochet 3 entraîné par le rouage de remontage 4.

La rotation du rouage de remontage 4 engendre la rotation du rochet 3, et donc de l'arbre de remontage, lors du remontage du barillet 2.

Pour éviter de trop armer le barillet, le rouage de remontage 4 est mobile entre une position embrayée dans laquelle il entraîne le rochet 3 et une position débrayée dans laquelle il n'engrène pas avec le rochet 3.

En particulier, le rouage de remontage 4 engrène avec le mobile d'actionnement 21 du remontage, lorsqu'il est en position embrayée, et il n'engrène pas avec le mobile d'actionnement 21 du remontage, lorsqu'il est en position débrayée.

Ainsi, en position embrayée, le mobile d'actionnement 21 entraîne le rouage de remontage 4, et le rouage de remontage 4 entraîne le rochet 3. Tandis qu'en position débrayée, le mobile d'actionnement 21 tourne à vide et n'entraîne pas le rouage de remontage 4, qui est à distance du mobile d'actionnement 21, de sorte que le rochet 3 n'est plus entraîné par le rouage de remontage 4.

Selon l'invention, le rouage de remontage 4 est monté sur un ressort 5 exerçant une force sur le rouage de remontage 4 pour le maintenir dans la position embrayée.

Le ressort 5 comprend un guidage flexible formant un pivot virtuel, le rouage de remontage 4 étant suspendu au guidage flexible. Le guidage flexible est muni de deux lames flexibles décroisées 15 et un élément mobile rigide 16 supportant le rouage de remontage 4. Les deux lames flexibles 15 relient l'élément mobile rigide 16 à un support immobile 17 du dispositif de remontage 1.

Le support immobile 17 comprend par exemple un palier du rochet 3. Les lames flexibles 15 se rejoignent et sont reliées au palier d'une part, et s'écartent jusqu'aux extrémités de l'élément mobile rigide 16. L'élément mobile rigide 16 a ici une forme d'arc de cercle.

Le guidage flexible exerce une force de rappel radiale sur le rouage de remontage 40 en direction du mobile d'actionnement 21.

En outre, le rouage de remontage 4 se déplace en position débrayée, lorsque le couple appliqué sur le rochet 3 excède sensiblement une valeur seuil, en particulier lorsque le barillet 2 est complètement armé.

Ainsi, lorsque le couple dépasse sensiblement une valeur seuil, le rouage de remontage effectue un mouvement rotatif pour passer de la position embrayée à la position débrayée. Le rouage de remontage 4 effectue un déplacement latéral entre la position embrayée et la position débrayée. En outre, le rouage de remontage 4 effectue un mouvement rotatif autour du pivot virtuel pour passer de la position embrayée à la position débrayée et réciproquement.

Au-delà de la valeur seuil, lorsque le couple demandé pour faire tourner le rochet 3 est plus élevé que celui demandé pour courber le guidage flexible, le rouage de remontage 4 est repoussé par le mobile d'actionnement 21 dans la position débrayée. Autrement dit, lorsque le rouage de remontage 4 appuie fortement sur le rochet 3, l'élément mobile rigide 16 et le rouage de remontage 4 se déplacent car les lames flexibles 15 du guidage flexible flambent.

Par conséquent, le mobile d'actionnement 21 continue de tourner, mais le rouage de remontage 4 et le rochet 3 ne tournent plus.

Sur la figure 1, en configuration de remontage, le couple de remontage exercé sur le rochet 3 est inférieur à la valeur seuil, de sorte que le rouage de remontage 4 reste en position embrayée et engrène avec le mobile d'actionnement 21. Ainsi, le rochet 3 et l'arbre de remontage sont entraînés par le rouage de remontage 4. La première denture 11 périphérique du rochet 3 coopère avec la deuxième denture 12 du rouage de remontage 4 lorsque le couple appliqué sur le rochet 3 est sensiblement inférieur à une valeur seuil.

Sur la figure 2, en cours de remontage du barillet, lorsque le couple augmente et se rapproche de la valeur seuil, le rouage de remontage 4 commence à se déplacer latéralement grâce au guidage flexible, mais il engrène toujours avec la troisième denture 14 du mobile d'actionnement 21. Ainsi, le rochet 3 est encore entraîné par le rouage de remontage 4.

Sur la figure 3, lorsque le barillet 2 est complètement armé, le couple de remontage exercé sur le rochet 3 par le rouage de remontage 4 est supérieur à la valeur seuil, de sorte que le rouage de remontage 4 se déplace complètement dans la position débrayée grâce au guidage flexible.

Par conséquent, la deuxième denture 12 du rouage de remontage 4 n'a plus de prise avec la troisième denture 14 du mobile d'actionnement 21. Ainsi, le rouage de remontage 4 et le rochet 3 ne tournent pas.

Ces moyens de débrayage permettent de protéger le barillet 2 d'un sur-armage, et évite une usure prématurée à l'intérieur du barillet 2.

Le barillet 2 comporte en outre une quatrième denture 18 périphérique configurée pour coopérer avec une quatrième denture 19 d'un mobile 20 du mouvement d'horlogerie. Le mobile 20 est par exemple une roue de moyenne. Une fois armé, le barillet 2 fournit l'énergie nécessaire au fonctionnement du mouvement d'horlogerie par l'intermédiaire du mobile 20.

L'invention se rapporte également à un mouvement d'horlogerie, non représenté sur les figures, le mouvement comprenant un barillet et un dispositif de remontage du barillet tel que décrit précédemment.

Naturellement, l'invention n'est pas limitée aux modes de réalisation décrits en référence aux figures et des variantes pourraient être envisagées sans sortir du cadre de l'invention telle que définie par les revendications annexées.

## Revendications

1. Dispositif de remontage (1), notamment d'un barillet (2) doté d'un ressort, comprenant un rochet (3) monté solidaire sur un arbre de remontage rotatif, l'arbre de remontage rotatif étant par exemple un arbre de remontage du barillet (2) dont la rotation arme le barillet (2), et un rouage de remontage (4) engrenant avec le rochet (3), la rotation du rouage de remontage (4) entrainant la rotation du rochet (3) et celui de l'arbre de remontage rotatif par application d'un couple sur le rochet (3), le rouage de remontage (4) étant mobile entre une position embrayée dans laquelle il entraîne le rochet (3) et une position débrayée dans laquelle il n'entraîne pas le rochet (3) le rouage de remontage (4) étant monté sur un ressort (5) exerçant une force de rappel sur le rouage de remontage (4) pour le maintenir dans la position embrayée, le rouage de remontage (4) engrenant avec un mobile d'actionnement (21) du remontage, lorsqu'il est en position embrayée, et n'engrenant pas avec le mobile d'actionnement (21) du remontage, lorsqu'il est en position débrayée, **caractérisé en ce que** le ressort (5) comprend un guidage flexible formant un pivot virtuel, le rouage de remontage (4) étant suspendu par le guidage flexible, le guidage flexible exerçant une force de rappel radiale sur le rouage de remontage (4) en direction du mobile d'actionnement (21).

2. Dispositif de remontage selon la revendication 1, **caractérisé en ce que** le rouage de remontage (4) se déplace dans la position débrayée, lorsque le couple appliqué sur le rochet (3) excède sensiblement une valeur seuil, en particulier lorsque le barillet (2) est complètement armé.

3. Dispositif de remontage selon la revendication 1 ou 2, **caractérisé en ce que** le rouage de remontage (4) est agencé à côté du rochet (3), et s'étend de préférence dans le même plan que le rochet (3) en position embrayée.

4. Dispositif de remontage selon l'une, quelconque, des revendications précédentes, **caractérisé en ce que** le rouage de remontage (4) effectue un déplacement latéral entre la position embrayée et la position débrayée.

5. Dispositif de remontage selon la revendication 3 ou 4, **caractérisé en ce que** le rouage de remontage (4) effectue un mouvement rotatif pour passer de la position embrayée à la position débrayée et réciproquement.

6. Dispositif de remontage selon l'une, quelconque, des revendications précédentes, **caractérisé en ce que** le guidage flexible est muni de deux lames flexibles décroisées (15) et un élément mobile rigide (16) supportant le rouage de remontage (4), les deux lames flexibles décroisées (15) reliant l'élément mobile rigide (16) à un support immobile (17) du dispositif de remontage (1).

7. Mouvement d'horlogerie comprenant un barillet (2) et un dispositif de remontage (1) du barillet (2) selon l'une, quelconque, des revendications précédentes.

## Patentansprüche

1. Aufzugsvorrichtung (1), insbesondere für ein mit einer Feder versehenes Federhaus (2), umfassend ein Sperrrad (3), das fest auf einer rotierenden Aufzugswelle montiert ist, wobei die rotierende Aufzugswelle beispielsweise eine Aufzugswelle des Federhauses (2) ist, deren Drehung das Federhaus (2) spannt, und ein Aufzugsradwerk (4), das mit dem Sperrrad (3) im Eingriff steht, wobei die Drehung des Aufzugsradwerks (4) die Drehung des Sperrrads (3) und damit der rotierenden Aufzugswelle durch Aufbringen eines Drehmoments auf das Sperrrad (3) bewirkt, wobei das Aufzugsradwerk (4) zwischen einer eingekuppelten Stellung, in der es das Sperrrad (3) antreibt, und einer ausgekuppelten Stellung, in der es das Sperrrad (3) nicht antreibt, beweglich ist, wobei das Aufzugsradwerk (4) auf einer Feder (5) montiert ist, die eine Rückstellkraft auf das Aufzugsradwerk (4) ausübt, um es in der eingekuppelten Stellung zu halten, wobei das Aufzugsradwerk (4) in der eingekuppelten Stellung mit einem Betätigungstrieb (21) des Aufzugs im Eingriff steht und in der ausgekuppelten Stellung nicht mit dem Betätigungstrieb (21) des Aufzugs im Eingriff steht, **dadurch gekennzeichnet, dass** die Feder (5) eine flexible Führung umfasst, die einen virtuellen Drehpunkt bildet, wobei das Aufzugsradwerk (4) durch die flexible Führung aufgehängt ist, wobei die flexible Führung eine radiale Rückstellkraft auf das Aufzugsradwerk (4) in Richtung des Betätigungstriebs (21) ausübt.

2. Aufzugsvorrichtung nach Patentanspruch 1, wobei sich das Aufzugsrad (4) in die ausgekuppelte Position bewegt, wenn das auf das Sperrrad (3) ausgeübte Drehmoment einen Schwellenwert wesentlich überschreitet, insbesondere wenn das Federhaus (2) vollständig aufgezogen ist.

3. Aufzugsvorrichtung nach Patentanspruch 1 oder 2, wobei das Aufzugsrad (4) neben dem Sperrrad (3) angeordnet ist und sich in der eingekuppelten Position vorzugsweise in derselben Ebene wie das Sperrrad (3) erstreckt.

4. Aufzugsvorrichtung nach einem der vorstehenden Patentansprüche, wobei das Aufzugsradwerk (4) eine seitliche Verschiebung zwischen der eingerückten und der ausgerückten Position ausführt.

5. Aufzugsvorrichtung nach Patentanspruch 3 oder 4, wobei das Aufzugsrad (4) eine Drehbewegung ausführt, um von der eingekuppelten in die ausgekuppelte Position und umgekehrt zu gelangen.

6. Aufzugsvorrichtung nach einem beliebigen der vorstehenden Patentansprüche, wobei die flexible Führung mit zwei nicht gekreuzten flexiblen Lamellen (15) und einem starren beweglichen Element (16) versehen ist, das das Aufzugsgetriebe (4) trägt, wobei die beiden nicht gekreuzten flexiblen Lamellen (15) das starre bewegliche Element (16) mit einer unbeweglichen Halterung (17) der Aufzugsvorrichtung (1) verbinden.

7. Uhrwerk umfassend ein Federhaus (2) und eine Aufzugsvorrichtung (1) für das Federhaus (2) nach einem der vorhergehenden Patentansprüche.

## Claims

1. A winding device (1), in particular for a spring-loaded barrel (2), comprising a ratchet (3) fitted to a rotary winding arbor, the rotary winding arbor being, for example, a winding arbor on the barrel (2) which, when rotated, winds the barrel (2), and a winding train (4) meshing with the ratchet (3), the rotation of the winding gear (4) driving the rotation of the ratchet (3) and that of the rotary winding arbor by applying a couple to the ratchet (3), the winding train (4) being mobile between a coupled position in which it drives the ratchet (3) and an uncoupled position in which it does not drive the ratchet (3) the winding train (4) being fitted on a spring (5) exerting a return force on the winding train (4) to keep it in the coupled position, the winding train (4) meshing with a winding actuator mobile (21) when in the coupled position, and not meshing with the winding actuator mobile (21) when in the uncoupled position, **characterised in that** the spring (5) comprises a flexible guide forming a virtual pivot, the winding train (4) being suspended by the flexible guide, the flexible guide exerting a radial return force on the winding train (4) towards the actuator mobile (21).

2. The winding device according to claim 1, **characterised in that** the winding train (4) moves to the uncoupled position when the couple applied to the ratchet (3) substantially exceeds a threshold value, in particular when the barrel (2) is fully wound.

3. The winding device according to claim 1 or 2, **characterised in that** the winding train (4) is arranged beside the ratchet (3) and, when in the coupled position, extends preferably in the same plane as the ratchet (3).

4. The winding device according to any of the preceding claims, **characterised in that** the winding train (4) moves laterally between the coupled position and the uncoupled position.

5. The winding device according to claim 3 or 4, **characterised in that** the winding train (4) executes a rotary movement to move from the coupled position to the uncoupled position and conversely.

6. The winding device according to any of the preceding claims, **characterised in that** the flexible guide is fitted with two uncrossed flexible blades (15) and a rigid mobile element (16) supporting the winding train (4), the two uncrossed flexible blades (15) connecting the rigid mobile element (16) to a fixed support (17) on the winding device (1).

7. A horological movement comprising a barrel (2) and a winding device (1) for the barrel (2) according to any of the preceding claims.
